# EUROPÄISCHE PATENTSCHRIFT

(11) **EP 0 424 592 B1**
(45) Veröffentlichungstag und Bekanntmachung des Hinweises auf die Patenterteilung: **22.09.1993**
(21) Anmeldenummer: 89810800.6
(22) Anmeldetag: 24.10.1989
(51) Int. Cl.: E01C 5/00

(54) **Verbundsteine**
Interlocking blocks
Pierres autobloquantes

(43) Veröffentlichungstag der Anmeldung: 02.05.1991
(73) Patentinhaber: Scheiwiller, Rolf, CH-6052 Hergiswil (CH)
(72) Erfinder: Scheiwiller, Rolf, CH-6052 Hergiswil (CH)
(74) Vertreter: Seehof, Michel

(56) Entgegenhaltungen:
- DE-A- 2 519 225
- DE-A- 2 743 317
- DE-A- 2 917 713
- DE-U- 1 957 328
- DE-U- 1 988 250
- DE-U- 8 606 104
- DE-U- 8 901 920
- FR-A- 2 277 936
- GB-A- 1 565 504

## Beschreibung

Die vorliegende Erfindung bezieht sich auf Verbundsteine, wobei die Steine derart ausgebildet sind, dass sie sowohl als Fahrradstreifen als auch als Rasenverbundsteine Verwendung finden können. Es sind eine Vielzahl von Verbundsteinen bekannt, die für Gehwege oder befahrbare Plätze Verwendung finden und auch Rasenverbundsteine, die eine möglichst grosse Fläche für den Rasenwuchs aufweisen und andererseits eine genügende Verzahnung aufweisen, um beim Befahren durch Fahrzeuge nicht zu verrutschen.

Aus der DE-U-1 988 250 ist ein Verbundpflasterstein bekannt, der an mindestens zwei gegenüberliegenden Seiten nach aussen sich verjüngende Zähne aufweist. Dieser einfache Stein hat mehrere Nachteile. Einerseits erlaubt er keine Verwendung als Rasengitterstein und andererseits besteht bei solch einfachen Verzahnungen die Gefahr, dass sich die beiden ineinandergreifenden Teile verkeilen und damit das Verlegen erschweren, und dass das Regenwasser schlecht versickern kann.

Aus der DE-U-1957 328 ist ein mit Durchbrüchen versehener Gitterstein bekannt, der als Rasengitterstein Verwendung findet, jedoch nicht als voller Verbundstein. Dieser vorbekannte Gitterstein weist an den Randstegen Federn oder Nuten auf, um im Verbund verlegt zu werden.

Es ist davon ausgehend Aufgabe der vorliegenden Erfindung Verbundsteine anzugeben, die ohne ineinander zu Verkeilen sowohl als volle Steine für beipielsweise Fahrradwege als auch als Rasenverbundsteine verwendet werden können und ein ebenmässiges Fugenbild ergeben. Diese Aufgabe wird mit den in den Ansprüche definierten Verbundsteinen gelöst.

Die Erfindung wird im folgenden anhand einer Zeichnung von Ausführungsbeispielen näher erläutert.
Die Figuren 1 und 2 zeigen einen Rechteckstein als erstes Ausführungsbeispiel in perspektivischer Sicht und jeweils um 180 Grad gedreht,
Figur 3 zeigt einen Stein gemäss den Figuren 1 oder 2 im verlegten Zustand mit umliegenden Steinen,
Figur 4 einen Schnitt gemäss der Linie IV-IV in Figur 3,
Figur 5 einen Schnitt gemäss der Linie V-V in Figur 3,
Figur 6 einen Schnitt gemäss der Linie VI-VI der Figur 3,
Figur 7 zeigt drei nicht ganz in Linie verlegte Verbundsteine, um eine leichte Kurve zu bilden,
Figur 8 zeigt eine Ausführungsvariante des Verbundsteines gemäss Figur 1,
Figur 9 zeigt im Schnitt zwei verlegte Steine bei unebenem Gelände und
Figur 10 zeigt als weiteres Ausführungsbeispiel einen quadratischen Verbundstein zusammen mit einem ersten Verbundstein bei der Verwendung als Rasensteine.

In den Figuren 1 und 2 ist ein erster Stein, der Rechteckstein 1 dargestellt. Dieser Stein weist an den Längsseiten 2 und 3 je drei Zähne 4 bzw. 5 auf. Die Frontseiten 6 der einen Reihe von Zähnen 4 weisen je zwei Vorsprünge 7 auf, die zwischen sich eine Verzahnungsnut 8 bilden, während die Frontseiten 9 der anderen Reihe von Zähnen 5 je eine entsprechende Verzahnungsfeder 10 aufweisen. Wie aus den Figuren 1 und 2 deutlich hervorgeht, verjüngen sich die Zähne 4 und 5 nach aussen und dementsprechend erweitern sich komplementär dazu die durch die Flanken gebildeten Vertiefungen. In vorliegendem Beispiel weisen beide Flanken 11 und 12 der Reihe mit den Zähnen 5 je einen Abstandsnocken 13 auf. Anstatt die Abstandsnocken nur auf einer Seite vorzusehen, können diese je auf einer Zahnflanke, dafür an den Zähnen beider Seiten vorgesehen werden. Aus den Figuren 1 und 2 ist auch ersichtlich, dass sowohl die Vorsprünge 7 als auch die Verzahnungsfedern 10 sowie die Abstandsnocken 13 sich von unten her nicht über die volle Höhe des Verbundsteines erstrecken, so dass diese Teile im verlegten und gesandeten Zustand nicht sichtbar sind.

Um einen vollständigen Verbund dieser Steine zu erzielen, weisen auch die Schmalseiten 14 und 15 Verzahnungselemente auf, wobei die Schmalseite 14 eine Feder 16 und die Schmalseite 15 eine der Feder entsprechende Nut 17 aufweist.

Teilweise in Figur 3 sowie in den Figuren 7 bis 9 ist dargestellt, wie solche Rechtecksteine als Verbundsteine verlegt werden können, beispielsweise zur Erstellung eines Radfahrstreifens. In Figur 3 erkennt man den vorgehend beschriebenen Rechteckstein 1 an dem oben rechts beispielsweise ein nicht ganz gezeichneter weiterer Rechteckstein 1 angefügt ist sowie in Figur 3 oben links ein weiterer Rechteckstein 18, der auf den zwei gegenüberliegenden Seiten nur je zwei Zähne 19 aufweist sowie die Feder 16 und Nut 17. Bei dieser Verlegeart in Verbundweise üben die Verzahnungsnuten und -federn die gleiche Funktion wie die Abstandsnocken aus, um zu verhindern, dass sich die Zähne ineinander verkeilen, und damit sich ein ebenmässiges Fugenbild ergibt. Ausgehend von den beiden Rechtecksteinen 1 und 18 ist es selbstverständlich auch denkbar, Rechtecksteine mit eventuell mehr Zähnen vorzusehen.

In Figur 7 ist dargestellt, dass man durch leichtes Verkanten der Steine eine Kurve verlegen kann, die ja bei Fahrradwegen nicht sehr eng sein darf. In Figur 8 sind als Ausführungsvariante zwei Steine 20 dargestellt, die zu diesem Zwecke nicht genau rechteckig sondern leicht trapezförmig ausgebildet sind, wobei die zwei Längsseiten nicht streng parallel zueinander sondern leicht konvergent ausgebildet sind, und wobei die Schmalseite 21 mit der Feder 16 etwas breiter ist als die Schmalseite 22 mit der Nut 17. Sonst ist der Stein 20 gleich gestaltet wie der Stein 1, erlaubt jedoch durch seine Konizität ein Verlegen in Kurven. Um die Uebergänge zwischen den einzelnen Steinen möglichst eben zu gestalten, weisen die Kanten, insbesondere diejenigen der Frontseiten der Zähne eine Abfasung 21 auf, siehe Figuren 4, 5 und insbesondere 9.

In der Figur 3 unten sowie in der Figur 10 ist eine zweite Verwendungsart der Verbundsteine dargestellt, als Rasenverbundstein. Zu diesem Zwecke stossen die Steine nur mit den Frontseiten der Zähne zusammen und bilden zwischen sich Oeffnungen 22, die mit Humus ausgefüllt werden können und mit Rasen bepflanzbar sind. Hier erfolgt die Verzahnung mittels der Verzahnungsnuten 8 sowie der Verzahnungsfedern 10 an den Frontseiten der Zähne sowie über die Federn 16 und Nuten 17 an den Schmalseiten der Steine.

In Figur 10 ist ein weiteres Ausführungsbeispiel durch den quadratischen Stein 23 dargestellt, der an allen vier Seiten je drei Zähne mit den Verzahnungsfedern und -nuten sowie den Abstandsnocken aufweist. Als weiteres Ausführungsbeispiel ist in Figur 10 der Rechteckverbundstein 24 dargestellt, der an seinen Schmalseiten je zwei Zähne 4 und 5 aufweist, die mit den gleichen Verzahnungsnuten und -federn und Abstandsnocken versehen sind wie die Zähne von Stein 1.

Bei der Verwendung der oben beschriebenen Verbundsteine ist es möglich, an geeigneten Stellen der Steine Oeffnungen vorzusehen, um den bepflanzbaren oder begrünbaren Anteil zu erhöhen. Andererseits ist es möglich, in den für die Begrünung gedachten Oeffnungen bei Bedarf Füllsteine, beispielsweise mit einer anderen Farbe zu Markierungszwecken oder dergleichen, vorzusehen. Ausserdem können sowohl die Füllsteine als auch die Verbundsteine eine Oberflächenstruktur wie Längs- oder Querrillen aufweisen.

Solche Füllsteine können beispielsweise als Markierungen für Fahrradwege verwendet werden. Neben verschiedener Färbung können die Verbundsteine dabei vor Kreuzungen und dergleichen wie Rasensteine, d. h. Frontseite an Frontseite, verlegt und verschiedenfarbige und/oder leicht bombierte Füllsteine in die Oeffnungen gelegt werden, um erhöhte Aufmerksamkeit zu signalisieren.

## Patentansprüche

1. Verbundsteine mit an mindestens zwei einander gegenüberliegenden Seiten (2, 3) nach aussen sich verjüngenden Zähnen (4, 5), dadurch gekennzeichnet, dass die Frontseiten (9) der Zähne (5) auf einer Seite der Verbundsteine (1, 18, 20, 23, 24) Verzahnungsfedern (10) und die Frontseiten (6) der Zähne der anderen Seite entsprechende Verzahnungsnuten (8) aufweisen und die Verbundsteine mit Abstandnocken (13) versehen sind, die entweder auf den Zahnflanken (11, 12) der Zähne (5) an jeweils einer (3) von zwei gegenüberliegenden Seiten (2, 3) oder auf je einer Flanke der Zähne (13) angeordnet sind.

2. Verbundsteine nach Anspruch 1, dadurch gekennzeichnet, dass sich die Verzahnungsfedern (10) und -nuten (8) sowie die Abstandsnocken (13) von unten her nicht über die volle Höhe der Steine erstrekken.

3. Verbundsteine nach Anspruch 1 oder 2, dadurch gekennzeichnet, dass die Kante zur Frontseite (6, 9) der Zähne (4, 5) eine Abfasung (21) aufweist.

4. Verbundsteine nach Anspruch 1, dadurch gekennzeichnet, dass sie als Rechtecksteine (1, 18, 20, 24) ausgebidet sind, dessen Längsseiten (2, 3) mit den Zähnen (4, 5) versehen sind und dessen Schmalseiten (14, 15 oder 21, 22) je entweder eine Feder (16) oder eine entsprechende Nut (17) aufweisen.

5. Verbundsteine nach Anspruch 4, dadurch gekennzeichnet, dass sie an ihren Längsseiten (2, 3) je drei Zähne (4, 5) aufweisen.

6. Verbundsteine nach Anspruch 1 oder 2, dadurch gekennzeichnet, dass sie als Rechtecksteine (24) ausgebildet sind und an ihren Längsseiten je drei und an ihren Schmalseiten je zwei Zähne aufweisen.

7. Verbundsteine (20) nach einem der Ansprüche 4 bis 6, dadurch gekennzeichnet, dass eine Schmalseite (21) etwas breiter ist als die andere (22).

8. Verbundsteine nach einem der Ansprüche 1 bis 3, dadurch gekennzeichnet, dass sie als quadratische Steine (23) ausgebildet sind, die auf jeder Seite drei Zähne (4, 5) aufweisen.

9. Verbundsteine nach einem der Ansprüche 1 bis 8, dadurch gekennzeichnet, dass sie zwecks Erhöhung des Rasenanteils Oeffnungen aufweisen.

10. Verwendung der Verbundsteine (1, 18, 20, 23, 24) nach den Ansprüchen 1 bis 8 zur Erstellung von Fahrradstreifen, wobei die Zähne (4, 5) eines Steines jeweils in die Flanken der angrenzenden Steine greifen und die Verzahnungsfedern und -nuten ebenso als Abstandshalter dienen wie die Abstandsnocken an den Zahnflanken.

11. Verwendung der Verbundsteine nach Anspruch 10, dadurch gekennzeichnet, dass vor Kreuzungen oder ähnlichen Aufmerksamkeit erfordernden Stellen die Verbundsteine jeweils an ihren Frontseiten aneinander stossend verlegt und in die dabei entstandenen Oeffnungen (22) Füllsteine gelegt werden.

12. Verwendung der Verbundsteine nach Anspruch 11, dadurch gekennzeichnet, dass sowohl die Verbundsteine als auch die Füllsteine verschiedenfarbig sind und/oder eine Oberflächenstruktur aufweisen und/oder die Füllsteine an ihrer Oberfläche bombiert sind.

13. Verwendung der Verbundsteine (1, 18, 20, 23, 24) nach den Ansprüchen 1 bis 9 als Rasenverbundsteine, wobei die Frontseiten (6, 9) der Zähne (4, 5) jeweils aneinanderstossen und durch die Verzahnungsfedern (10) und -nuten (8) verriegelt sind.

## Claims

1. Interconnecting stones having outwardly tapering teeth (4,5) on at least two opposing sides (2,3), characterised in that the front sides (9) of said teeth (5) on one side of said interconnecting stones (1, 18, 20, 23, 24) have joggle keys (10) and the front sides (6) of said teeth on the other sides have corresponding joggle grooves (8), and in that said interconnecting stones are provided with spacing projections (13) which are arranged either on the tooth flanks (11,12) of the teeth (5) of one (3) of two opposing sides (2, 3) or on one respective flank of the teeth (13).

2. Interconnecting stones according to claim 1, characterised in that said joggle keys (10) and grooves (8) as well as said spacing projections (13) extend from the bottom of said stones but not over their full height.

3. Interconnecting stones according to claim 1 or 2, characterised in that the egde formed by the front side (6, 9) of said teeth (4, 5) is chamfered.

4. Interconnecting stones according to claim 1, characterised in that they have the configuration of rectangular stones (1, 18, 20, 24), the longitudinal sides (2, 3) of which are provided with said teeth (4, 5) and the narrow sides of which (14, 15 or 21, 22) are each provided either with a key (16) or a corresponding groove (17).

5. Interconnecting stones according to claim 4, characterised in that they are provided with three teeth (4, 5) on each of their longitudinal sides (2, 3).

6. Interconnecting stones according to claim 1 or 2, characterised in that they have the configuration of rectangular stones (24) and have three teeth on each of their longitudinal sides and two teeth on each of their narrow sides.

7. Interconnecting stones (20) according to any one of claims 4 to 6, characterised in that one narrow side (21) is somewhat larger than the other one (22).

8. Interconnecting stones according to any one of claims 1 to 3, characterised in that they have the configuration of square stones (23) having three teeth (4, 5) on each side.

9. Interconnecting stones according to any one of claims 1 to 8, characterised in that they are provided with openings in order to increase the lawn proportion.

10. Use of the interconnecting stones (1, 18, 20, 23, 24) according to claims 1 to 8 for the construction of bicycle lanes, said teeth (4, 5) of each stone engaging with the flanks of the adjoining stones, and said joggle keys and grooves serving, like said spacing projections on said tooth flanks, as spacing means.

11. Use of the interconnecting stones according to claim 10, characterised in that said interconnecting stones are laid out with adjoining front sides, and filling stones are inserted into the resulting openings, in front of intersections or similar places where increased attention is required.

12. Use of the interconnecting stones according to claim 11, characterised in that both said interconnecting stones and said filling stones have different colours and/or a structured surface and/or said filling stones have a convex surface.

13. Use of the interconnecting stones (1, 18, 20, 23, 24) according to claims 1 to 9 as interconnecting lawn stones, the respective front sides (6, 9) of said teeth (4, 5) contacting each other and being interlocked by means of said joggle keys (10) and grooves (8).

## Revendications

1. Pavés interconnectés comportant des dents (4, 5) effilés vers l'extérieur sur au moins deux côtés opposés (2, 3), caractérisés en ce que les côtés frontaux (9) des dents (5) sur un côté des pavés interconnectés (1, 18, 20, 23, 24) présentent des queues d'endentement (10) et les côtés frontaux de l'autre côté présentent des entailles d'endentement (8) correspondants, et que les pavés interconnectés sont pourvus d'ergots de distance (13) disposés soit chaque fois sur les flancs (11, 12) des dents (5) de l'un (3) de deux côtés opposés (2, 3) ou bien sur un flanc de chaque dent (13).

2. Pavés interconnectés selon la revendication 1, caractérisés en ce que les queues (10) et entailles (8) d'endentement ainsi que les ergots de distance (13) ne s'étendent pas sur toute la hauteur des pavés depuis le bas.

3. Pavés interconnectés selon la revendication 1 ou 2, caractérisés en ce que l'arête du côté frontal (6, 9) des dents (4, 5) est chanfreinée.

4. Pavés interconnectés selon la revendication 1, caractérisés en ce qu'ils sont en forme de pavés rectangulaires (1, 18, 20, 24) dont les côtés longitudinaux (2, 3) comportent les dents (4, 5) et dont chacun des côtés étroits (14,15 ou 21,22) comporte soit une queue (16) ou une entaille (17) correspondante.

5. Pavés interconnectés selon la revendication 4, caractérisés en ce qu'ils présentent trois dents (4,5) sur chacun de leurs côtés longitudinaux (2,3).

6. Pavés interconnectés selon la revendication 1 ou 2, caractérisés en ce qu'ils sont en forme de pavés rectangulaires (24) et présentent trois dents sur chacun de leurs côtés longitudinaux et deux dents sur chacun des côtés étroits.

7. Pavés interconnectés (20) selon l'une quelconque des revendications 1 à 3, caractérisés en ce qu'un des côtés étroits (21) est quelque peu plus large que l'autre (22).

8. Pavés interconnectés selon l'une quelconque des revendications 1 à 3, caractérisés den ce qu'ils sont en forme de pavés carrés (23) qui comportent trois dents (4,5) sur chaque côté.

9. Pavés interconnectés selon l'une quelconque des revendications 1 à 8, caractérisés en ce qu'ils présentent des ouvertures afin d'accroître la proportion de gazon.

10. Utilisation des pavés interconnectés (1, 18, 20, 23, 24) selon les revendications 1 à 8 pour la construction de pistes cyclables, les dents (4,5) d'un pavé s'imbriquant chaque fois dans les flancs des pavés adjacents, et les queues et entailles d'endentement servant, autant que les ergots de distance des flancs des dents, comme éléments de distance.

11. Utilisation des pavés interconnectés selon la revendication 10, caractérisée en ce que les pavés interconnectés sont posés avant les intersections ou endroits similaires qui demandent l'attention, de manière à se toucher chaque fois par leurs côtés frontaux, et que des pavés de remplissage sont posés dans les ouvertures (22) résultantes.

12. Utilisation des pavés interconnectés selon la revendication 11, caractérisée en ce que les pavés interconnectés ainsi que les pavés de remplissage présentent des colorations différentes et/ou une surface structurée, et/ou que les pavés de remplissage présentent une surface bombée.

13. Utilisation des pavés interconnectés (1, 18, 20, 23, 24) selon les revendications 1 à 9 comme pavés interconnectés pour gazons, les côtés frontaux (6, 9) des dents (4, 5) se touchant chaque fois et étant verrouillés par les queues (10) et entailles (8) d'endentement.
